# EUROPÄISCHE PATENTSCHRIFT

(11) **EP 1 150 090 B1**
(45) Veröffentlichungstag und Bekanntmachung des Hinweises auf die Patenterteilung: **15.03.2006**
(21) Anmeldenummer: 01109810.0
(22) Anmeldetag: 21.04.2001
(51) Int. Cl.: F41H 5/22, F16D 67/00, E05F 15/10, E05F 15/14

(54) **Vorrichtung zum Öffnen und Schliessen des Lukendeckels einer Schiebeluke an einem Kampffahrzeug, insbesondere einem Kampfpanzer**
Device for opening and closing the cover of a sliding hatch of an armoured vehicle, in particular a tank
Dispsitif pour l'ouverture et la fermeture d'un couvercle d'une trappe d'un véhicule de combat, en particulier un char

(30) Priorität: 27.04.2000 DE 20007620 U
(43) Veröffentlichungstag der Anmeldung: 31.10.2001
(73) Patentinhaber: Krauss-Maffei Wegmann GmbH & Co. KG, 34127 Kassel (DE)
(72) Erfinder: Wessel, Matthias, Dipl.-Ing., 37194 Wahlsburg (DE)
(74) Vertreter: Feder, Wolf-Dietrich

(56) Entgegenhaltungen:
- EP-A- 0 326 831
- EP-A- 0 725 201
- DE-A- 4 240 140
- DE-U- 29 919 107
- GB-A- 482 091
- TOOTEN ET AL: "STAND DER ENTWICKLUNG UND EINSATZMOEGLICHKEITEN VON LASTMOMENTSPERREN" ANTRIEBSTECHNIK, KRAUSSKOPF VERLAG FUR WIRTSCHAFT GMBH. MAINZ, DE, Bd. 32, Nr. 1, 1993, Seiten 57-61, XP000338549 ISSN: 0722-8546

## Beschreibung

Die Erfindung betrifft eine Vorrichtung zum Öffnen und Schließen des Lukendeckels einer Schiebeluke an einem Kampffahrzeug, insbesondere einem Kampfpanzer mit den Merkmalen aus dem Oberbegriff des Schutzanspruchs 1.

Schiebeluken an Kampffahrzeugen mit einer derartigen Vorrichtung zum Öffnen und Schließen des Lukendeckels sind bekannt und beispielsweise in DE 42 40 140 A1, das eine Basis für den Oberbegriff des Anspruchs 1 bildet, und DE 195 04 922 A 1 beschrieben.

In dem Dokument GB 482091 ist eine im Gehäuse eines Getriebes angeordnete Klemmrollen-Lastmomentsperre geoffenbart. Sie dient als automatische Brems- und Arretiervorrichtung und besitzt einen fest mit dem Gehäuse verbundenen Außenring, in welchem ein Innenring drehbar gelagert ist, der formschlüssig mit einem Abtriebselement verbunden ist. In einem Klemmspalt zwischen Innenring und Außenring sind zwei Klemmrollenpaare angeordnet, dessen Klenunrollen unter der Wirkung von Druckfedern in eine Klemmstellung gedrückt werden, in welcher das Abtriebselement gesperrt ist. Ein Antriebselement besitzt Betätigungsstifte, welche in Abhängigkeit von der Drehrichtung des Antriebselements unter Einwirkung des Drehmoments jeweils eine Klemmrolle jedes Klemmrollenpaares gegen die Kraft der Druckfeder in eine Freigabestellung drücken.

Eine Aussage über die Größe des Klemmwinkels und über die Auslegung der Druckfedern ist in dem Dokument nicht gemacht.

Die Anordnung einer automatischen Brems- und Arretiervorrichtung in einer derartigen Vorrichtung ist aus Sicherheitsgründen außerordentlich wichtig, da, um das Bedienungspersonal nicht zu gefährden, der schwere Lukendeckel einer Schiebeluke in jeder beliebigen Position auch bei einer äußeren Krafteinwirkung, die beispielsweise durch eine Schrägstellung des Kampffahrzeugs verursacht sein kann, keine unerwünschten Eigenbewegungen ausführen darf und insbesondere niemals unter seinem Eigengewicht von selbst zufallen darf. Andererseits soll der Lukendeckel mittels einer manuellen Betätigungsvorrichtung auch bei größeren Schräglagen des Kampffahrzeugs mit zumutbarem Kraftaufwand geöffnet und geschlossen werden können und zwar sowohl aus dem Innenraum des Fahrzeugs als auch von außen.

Bisher wurde bei derartigen Vorrichtungen als automatische Brems- und Arretiervorrichtung ein innerhalb des Untersetzungsgetriebes auf der Abtriebsseite angeordneter selbsthemmender Schneckentrieb eingesetzt. Dieser hat jedoch den Nachteil, daß die Konstruktion relativ teuer wird und einen großen Einbauraum erfordert, daß beim Schneckentrieb keine parallelen Wellen vorhanden sind und Axialkräfte aufgenommen werden müssen. Weiterhin hat, bedingt durch den kleinen Steigungswinkel, der selbsthemmende Schneckentrieb einen äußerst geringen Wirkungsgrad im Vortrieb und bedingt somit erhöhte Antriebsleistungen. Ein maximaler Wirkungsgrad wird nur erreicht, wenn größere Abmessungen verwendet werden, eine aufwendige Einlaufprozedur vorgenommen wird und relativ hohe Antriebsdrehzahlen realisiert sind. Zudem muß konstruktiv die hohe und oftmals unerwünschte Übersetzung ins Langsame berücksichtigt werden.

Der Erfindung liegt die Aufgabe zugrunde, eine Vorrichtung mit den Merkmalen aus dem Oberbegriff des Patentanspruchs 1 so auszubilden, daß sie bei verringertem Einbauraum weniger kostspielig ist, bei der alle Wellen, einschließlich der Antriebs- und Abtriebswelle parallel verlaufen und die bei hoher Sicherheit einen guten Wirkungsgrad garantiert.

Die Lösung dieser Aufgabe erfolgt erfindungsgemäß mit den Merkmalen aus dem kennzeichnenden Teil des Schutzanspruchs 1. Vorteilhafte Weiterbildungen der Erfindung sind in den abhängigen Ansprüchen beschrieben.

Der Grundgedanke der Erfindung besteht darin, anstelle eines selbsthemmenden Schneckentriebs als automatische Brems- und Arretiervorrichtung eine Klemmrollen-Lastmomentsperre zu verwenden, die bisher bei derartigen Vorrichtungen nicht eingesetzt wurde, weil man der Auffassung war, daß sie die notwendige Sicherheit und Funktionstüchtigkeit nicht aufweise. Es hat sich aber überraschenderweise herausgestellt, daß eine Klemmrollen-Lastmomentsperre einsetzbar ist, wenn dafür Sorge getragen wird, daß der Klemmwinkel innerhalb eines vorgegebenen Bereiches oberhalb des üblichen Klemmwinkelbereiches liegt und die Klemmrollen durch die Druckfedern mit einer genügend hohen Gesamtkraft belastet werden.

Die Klemmrollen-Lastmomentsperre hat dann den Vorteil, daß sie im Vortrieb aufgrund der formschlüssigen Bewegungsübertragung einen hohen Wirkungsgrad aufweist und nur das Abtriebselement im Bedarfsfall reibschlüssig sicher arretiert bzw. gebremst wird. Weiterhin hat sie den Vorteil, daß ihre Funktion übersetzungsunabhängig ist und sie auf der Antriebsseite des Gebtriebes angeordnet werden kann, was wiederum dazu führt, daß sie klein dimensioniert werden kann. Schließlich brauchen bei ihr keine hohen Axialkräfte aufgenommen zu werden. Durch die stärkere Anfederung der Klemmrollen wird, selbst bei erschwerten Bedingungen, wie Vibrationen, Stößen, tiefen Temperaturen und voreilenden Lasten ein sicherer Reibschluß gewährleistet.

Durch die Parallelführung von Antriebswelle und Abtriebswelle ist es möglich, die Antriebswelle durch das Gehäuse hindurchzuführen, so daß an beiden Enden eine Betätigungsvorrichtung anschließbar und somit eine Betätigung aus dem Fahrzeuginneren und von außen möglich ist. Die Abtriebswelle wird als Hohlwelle ausgebildet, durch welche die Antriebswelle hindurchgeführt ist.

Weiterhin hat es sich als vorteilhaft erwiesen, wenn zwischen Innenring und Außenring der Klemmrollen-Lastmomentsperre zwei Klemmrollenpaare derart angeordnet sind, daß sie in bezug auf die Drehachse des Innenrings einander diametral gegenüberliegen. Hiermit wird eine einseitige Biegebeanspruchung der Antriebswelle vermieden.

Im folgenden wird anhand der beigefügten Zeichnungen ein Ausführungsbeispiel für eine Vorrichtung nach der Erfindung näher erläutert.

In den Zeichnungen zeigen:
Fig. 1 eine Vorrichtung zum Öffnen und Schließen des Lukendeckels einer Schiebeluke von außen in einer Draufsicht;
Fig. 2 die Vorrichtung nach Fig. 1 in einer Seitenansicht;
Fig. 3 einen Schnitt durch die Vorrichtung nach Fig. 1 nach der Linie A-G;
Fig. 4 einen Schnitt durch die Vorrichtung nach Fig. 1 nach der Linie M-M;
Fig. 5 einen vergrößerten Teilschnitt nach der Linie K-K in Fig. 2.

Es werden im folgenden von den in den Fig. 1 bis 5 dargestellten Bauteilen nur diejenigen näher erläutert, die für die Funktionsweise der Vorrichtung, insbesondere der Klemmrollen-Lastmomentsperre von besonderer Bedeutung sind. Die Schiebeluke selbst mit dem Lukendeckel und der am Lukendeckel angeordneten Zahnstange sind nicht dargestellt. Bezüglich dieser Ausbildung wird auf DE 42 40140 A1 und DE 195 04 922 A1 verwiesen.

Die in den Fig. 1 bis 5 dargestellte Vorrichtung besteht im wesentlichen aus einem Stirnradgetriebe mit einer vorgeschalteten Klemmrollen-Lastmomentsperre.

Durch das Getriebegehäuse 1 ist eine Antriebswelle 9 so hindurchgeführt, daß ihre beiden Enden 9.1 und 9.2 zu beiden Seiten des Getriebes angeordnet sind.

Auf diese Enden 9.1 und 9.2 ist eine nicht dargestellte Betätigungsvorrichtung, beispielsweise eine Handkurbel oder ein Handrad aufsteckbar.

Die Antriebswelle 9 ist unmittelbar mit einer Klemmrollen-Lastmomentsperre verbunden, die im folgenden näher erläutert wird.

Hierzu besitzt die Antriebswelle 9 einen innerhalb des Gehäuses angeordneten Innenflansch 9.3, dem ein mit dem Gehäuse 1 fest verbundener Außenring 2 sowie ein innerhalb des Außenrings 2 angeordneter Innenring 3 gegenüberliegt. Der Innenring 3 ist gegenüber dem Außenring 2 verdrehbar gelagert. Der Innenring 3 ist formschlüssig mit einer Abtriebswelle verbunden, die als Hohlwelle 4 ausgebildet ist, durch welche die Antriebswelle 9 hindurchgeführt ist. Zur Erzielung eines guten Wirkungsgrades ist die Hohlwelle 4 auf der Antriebswelle 9 über Nadellager 13 und 13.1 und im Gehäuse 1 über Kugellager 12.1 gelagert und die Antriebswelle 9 ist über Kugellager 12 im Gehäuse 1 gelagert.

Wie insbesondere Fig. 5 zu entnehmen, sind im Klemmspalt 5 zwischen Innenring 3 und Außenring 2 zwei Klemmrollenpaare 6.1, 6.2 und 7.1, 7.2 angeordnet und zwar so, daß sie in bezug auf die Drehachse D des Innenrings 3 einander diametral gegenüberliegen. Jede der Klemmrollen 6.1, 6.2, 7.1 und 7.2 steht unter der Wirkung von zwei nebeneinander angeordneten Druckfedern, von denen in Fig. 5 die Druckfedern 8.1 bis 8.4 sichtbar sind, durch welche sie in eine Klemmstellung gedrückt wird, in welcher der Innenring 3 und damit die das Abtriebselement darstellende Hohlwelle 4 durch die Klemmwirkung gegen Verdrehung verriegelt sind. Der Innenflansch 9.3 der Antriebswelle 9 ist einerseits über am Innenring 3 angeordnete Mitnehmerstifte 10.1 und 10.2, die mit Spiel in Bohrungen 10.3 und 10.4 des Innenflansches 9.3 eingreifen, mit diesem gekoppelt und andererseits weist er Betätigungsstifte 11.1 und 11.2 auf, welche in den Klemmspalt 5 hineinragen und jeweils eine Klemmrolle 6.1 und 7.1 bzw. 6.2 und 7.2 jedes Klemmrollenpaares gegen die Kraft der Druckfedern in eine Freigabestellung drücken. Damit ist bei Einwirkung eines antreibenden Drehmoments die Drehung des Innenrings 3 und damit der Hohlwelle 4 freigegeben. Die geometrischen Bedingungen zwischen Außenring 2, Innenring 3 und den Klemmrollen 6.1, 6.2, 7.1, 7.2 sind derart gewählt, daß der Klemmwinkel im Bereich zwischen 4,5° und 7° liegt. Als besonders vorteilhaft hat sich ein Klemmwinkel von 5,75° erwiesen.

Die Druckfedern 8.1 bis 8.4 sind so ausgelegt, daß jede der Klemmrollen 6.1, 6.2, 7.1, 7.2 mit einer Gesamtkraft von mindestens 45 N belastet wird. Es hat sich herausgestellt, daß zu diesem Zweck Druckfedern nach DIN 2098 mit einem Drahtdurchmesser d=1mm, einem mittleren Windungsdurchmesser Dₘ=5mm und einer Länge L₀=12mm besonders gut geeignet sind.

Von der Hohlwelle 4 wird über ein Abtriebsritzel 4.1 das Drehmoment über die Stirnräder 16.1, 16.2, 16.3, 16.4 und 16.5, die das Untersetzungsgetriebe bilden, auf das Abtriebsritzel 14 des Untersetzungsgetriebes übertragen, welches in die nicht dargestellte Zahnstange des Lukendeckels eingreift.

Um die Funktionsfähigkeit der oben beschriebenen Vorrichtung auch bei extremen Außentemperaturen zu gewährleisten, sind alle bewegbaren Bauteile mit einem speziellen Schmierfett versehen, das bei einem Außentemperaturbereich von mindestens -40°C bis +100°C funktionsfähig ist. Es hat sich hier ein unter dem Handelsnamen ISOFLEX PDB38 CX 1000 EP bekanntes Schmierfett besonders bewährt.

Damit der Austritt von Schmiermitteln sowie das Eindringen von Verunreinigungen verhindert wird, sind die Antriebswelle 9 und die Hohlwelle 4 mit Radial-Wellendichtringen 15, 15.1, 15.2 gegenüber dem Gehäuse 1 bzw. dem Außenring 2 abgedichtet.

Aus Fig. 4 ist zu entnehmen, daß am Gehäuse 1 eine an sich bekannte, automatische Ver- und Entriegelungseinrichtung für den Lukendeckel angeordnet ist mit einem Verriegelungsbolzen 17, der unter der Wirkung einer Druckfeder 17.1 gesteuert von einem mit einer Nockenleiste am Lukendeckel zusammenwirkenden Steuerelement 18 den Lukendeckel in der Schließstellung und der Offenstellung zusätzlich verriegelt und entriegelt.

## Patentansprüche

1. Vorrichtung zum Öffnen und Schließen des Lukendeckels einer Schiebeluke an einem Kampffahrzeug, insbesondere einem Kampfpanzer, wobei am Lukendeckel eine Zahnstange angeordnet ist, in die ein Abtriebsritzel eines am Fahrzeug angeordneten, mit einer Betätigungsvorrichtung verbundenen Getriebes eingreift, wobei zwischen das Abtriebsritzel und die Betätigungsvorrichtung eine automatische Brems- und Arretiervorrichtung eingeschaltet ist, **dadurch gekennzeichnet, dass** als automatische Brems- und Arretiervorrichtung eine im Gehäuse (1) des Getriebes angeordnete Klemmrollen-Lastmomentsperre dient mit einem fest mit dem Gehäuse (1) verbundenen Außenring (2), in welchem ein Innenring (3) drehbar gelagert ist, der formschlüssig mit einem an das Getriebe angeschlossenen Abtriebselement (4) verbunden ist, wobei in einem Klemmspalt (5) zwischen Innenring (3) und Außenring (2) mindestens ein Klemmrollenpaar (6.1-6.2, 7.1-7.2) angeordnet ist, dessen Klemmrollen unter der Wirkung mindestens einer Druckfeder (8.1 bis 8.4) in eine Klemmstellung gedrückt werden, in welcher das Abtriebselement gesperrt ist, und mit einem Antriebselement (9), das einerseits über Mitnehmerstifte (10.1, 10.3) mit dem Innenring (3) verbunden ist und andererseits Betätigungsstifte (11.1, 11.2) aufweist, welche in Abhängigkeit von der Drehrichtung des Antriebselements unter der Einwirkung des Drehmoments jeweils eine Klemmrolle (6.1 und 7.1 oder 6.2 und 7.2) jedes Klemmrollenpaares gegen die Kraft der Druckfeder in eine Freigabestellung drücken, wobei der Klemmwinkel 4,5° bis 7° beträgt und jede der Druckfedern (8.1 bis 8.4) so ausgelegt ist, dass jede der Klemmrollen (6-1. 6-2, 7.1, 7.2) mit einer Gesamtkraft von mindestens 45 N belastet wird, und dass das Antriebselement als durch das Gehäuse (1) hindurchgeführte, an beiden Enden (9.1, 9.2) an eine Betätigungsvorrichtung anschließbare Antriebswelle (9) und das Abtriebselement als Hohlwelle (4), durch welche die Antriebswelle (9) hindurchgeführt ist, ausgebildet ist.

2. Vorrichtung nach Anspruch 1, **dadurch gekennzeichnet, dass** der Klemmwinkel 5,75° beträgt.

3. Vorrichtung nach Anspruch 1 oder 2, **dadurch gekennzeichnet, dass** die Antriebswelle (9) über Kugellager (12) im Gehäuse (1) gelagert ist.

4. Vorrichtung nach einem der Ansprüche 1 bis 3, **dadurch gekennzeichnet, dass** die Hohlwelle (4) auf der durchgehenden Antriebswelle (9) über Nadellager (13,13.1) und im Gehäuse (1) über Kugellager (12.1) gelagert ist.

5. Vorrichtung nach einem der Ansprüche 1 bis 4, **dadurch gekennzeichnet, dass** zwischen Innenring (3) und Außenring (2) zwei Klemmrollenpaare (6.1-6.2 bzw. 7.1-7.2) derart angeordnet sind, dass sie in bezug auf die Drehachse (D) des Innenrings (3) einander diametral gegenüberliegen.

6. Vorrichtung nach einem der Ansprüche 1 bis 5, **dadurch gekennzeichnet, dass** die Antriebswelle (9) und die Hohlwelle (4) mit Radial-Wellendichtringen (15, 15.1, 15.2) gegenüber dem Gehäuse (1) bzw. dem Außenring (2) abgedichtet sind.

7. Vorrichtung nach Anspruch 6, **dadurch gekennzeichnet, dass** die bewegbaren Bauteile mit einem im Temperaturbereich von mindestens -40°C bis mindestens +100°C funktionsfähigem Schmiermittel versehen sind.

## Claims

1. Device for opening and closing the hatch cover of a sliding hatch on a combat vehicle, in particular a combat tank, wherein disposed on the hatch cover is a gear rack, into which engages an output pinion of a gear drive, which is disposed on the vehicle and connected to an actuating device, wherein between the output pinion and the actuating device an automatic braking and locking device is inserted, **characterized in that** as an automatic braking and locking device a clamp-roller load-moment ratchet disposed in the housing (1) of the gear drive is used, comprising an outer ring (2), which is firmly connected to the housing (1) and in which an inner ring (3) positively connected to an output element (4) connected to the gear drive is rotatably supported, wherein in a clamping gap (5) between inner ring (3) and outer ring (2) at least one clamp-roller pair (6.1-6.2, 7.1-7.2) is disposed, the clamp-rollers of which under the action of at least one compression spring (8.1 to 8.4) are pressed into a clamping position, in which the output element is blocked, and comprising an input element (9), which on the one hand is connected by driving pins (10.1, 10.3) to the inner ring (3) and on the other hand has actuating pins (11.1, 11.2), which in dependence upon the direction of rotation of the input element under the action of the torque press in each case one clamp-roller (6.1 and 7.1 or 6.2 and 7.2) of each clamp-roller pair counter to the action of the compression spring into a release position, wherein the clamping angle is 4.5° to 7° and each of the compression springs (8.1 to 8.4) is so designed that each of the clamp-rollers (6.1, 6.2, 7.1, 7.2) is loaded with a total force of at least 45 N, and that the input element takes the form of an input shaft (9), which extends through the housing (1) and is connectable at both ends (9.1, 9.2) to an actuating device, and the output element takes the form of a hollow shaft (4), through which the input shaft (9) extends.

2. Device according to claim 1, **characterized in that** the clamping angle is 5.75°.

3. Device according to claim 1 or 2, **characterized in that** the input shaft (9) is supported in the housing (1) by means of ball bearings (12).

4. Device according to one of claims 1 to 3, **characterized in that** the hollow shaft (4) is supported on the through input shaft (9) by means of needle bearings (13, 13.1) and in the housing (1) by means of ball bearings (12.1).

5. Device according to one of claims 1 to 4, **characterized in that** between inner ring (3) and outer ring (2) two clamp-roller pairs (6.1-6.2 and/or 7.1-7.2) are disposed in such a way that they lie, in relation to the axis of rotation (D) of the inner ring (3), diametrically opposite one another.

6. Device according to one of claims 1 to 5, **characterized in that** the input shaft (9) and the hollow shaft (4) are sealed relative to the housing (1) and outer ring (2) respectively by means of rotary shaft seals (15, 15.1, 15.2).

7. Device according to claim 6, **characterized in that** the movable components are provided with a lubricant that is capable of functioning in the temperature range of at least -40°C to at least +100°C.

## Revendications

1. Dispositif pour l'ouverture et la fermeture d'un couvercle coulissant pour un hublot sur un véhicule de combat, en particulier un char, une crémaillère étant agencée sur le couvercle de hublot, dans laquelle engrène un pignon de sortie d'un engrenage agencé sur le véhicule et relié à un dispositif de manoeuvre, un dispositif de freinage et d'immobilisation automatique étant intercalé entre le pignon de sortie et le dispositif de manoeuvre, **caractérisé en ce que** le dispositif de freinage et d'immobilisation est formé par un élément de blocage par couple résistant avec rouleaux de serrage, agencé dans le carter (1) de l'engrenage et muni d'une bague extérieure (2) reliée au carter (1), dans laquelle est montée rotative une bague intérieure (3), qui est assemblée par conjugaison de forme avec un élément récepteur (4) raccordé à l'engrenage, au moins une paire de rouleaux de serrage (6.1-6.2, 7.1-7.2) étant agencée dans une fente de serrage (5) entre la bague intérieure (3) et la bague extérieure (2), dont les rouleaux de serrage, sous l'effet d'au moins un ressort de pression (8.1 à 8.4), sont poussés dans une position de serrage, dans laquelle l'élément récepteur est bloqué, et comportant un élément d'entraînement (9), qui, d'une part, est relié à la bague intérieure (3) par l'intermédiaire de taquets d'entraînement (10.1, 10.3) et, d'autre part, comporte des taquets de manoeuvre (11.1, 11.2) qui, en fonction du sens de rotation de l'élément d'entraînement sous l'effet du couple de rotation de chaque rouleau de serrage (6.1 et 7.1 ou 6.2 et 7.2) de chaque paire de rouleaux, sont poussés à l'encontre de la force du ressort de pression dans une position de déblocage, l'angle de serrage étant de l'ordre de 4,5° à 7° et chacun des ressorts de pression (8.1 à 8.4) étant conçu de telle sorte que chacun des rouleaux de serrage (6.1, 6.2, 7.1, 7.2) est sollicité par une force globale d'au moins 45 N, et **en ce que** l'élément d'entraînement est conçu sous forme d'arbre d'entraînement (9), guidé à travers le carter (1) et pouvant être assemblé aux deux extrémités (9.1, 9.2) avec un dispositif de manoeuvre, et l'élément récepteur est conçu sous forme d'arbre creux (4) à travers lequel passe l'arbre d'entraînement (9).

2. Dispositif selon la revendication 1, **caractérisé en ce que** l'angle de serrage est de l'ordre de 5,75°.

3. Dispositif selon la revendication 1 ou 2, **caractérisé en ce que** l'arbre d'entraînement (9) est monté dans le carter (1) par l'intermédiaire de roulements à billes (12).

4. Dispositif selon l'une quelconque des revendications 1 à 3, **caractérisé en ce que** l'arbre creux (4) est monté sur l'arbre d'entraînement (9) traversant par l'intermédiaire de roulements à aiguilles (13, 13.1) et dans le carter (1) par l'intermédiaire de roulements à billes (12.1).

5. Dispositif selon l'une quelconque des revendications 1 à 4, **caractérisé en ce que** deux paires de rouleaux de serrage (6.1-6.2 et 7.1-7.2) sont agencés entre la bague intérieure (3) et la bague extérieure (2), de telle sorte que les deux paires sont diamétralement opposées l'une à l'autre par rapport à l'axe de rotation (D) de la bague intérieure (3).

6. Dispositif selon l'une quelconque des revendications 1 à 5, **caractérisé en ce que** l'arbre d'entraînement (9) et l'arbre creux (4) sont rendus étanches par rapport au carter (1) et à la bague extérieure (2) au moyen de bagues à lèvres avec ressort (15, 15.1, 15.2).

7. Dispositif selon la revendication 6, **caractérisé en ce que** les pièces mobiles sont munies d'un lubrifiant propre à assurer sa fonction dans un domaine de températures allant d'au moins -40°C à au moins +100°C.
